# EUROPÄISCHE PATENTSCHRIFT

(11) **EP 1 469 273 B1**
(45) Veröffentlichungstag und Bekanntmachung des Hinweises auf die Patenterteilung: **09.06.2010**
(21) Anmeldenummer: 04000926.8
(22) Anmeldetag: 17.01.2004
(51) Int. Cl.: F41A 3/10

(54) **Keilverschluss**
Wedge breech block
Culasse à coin

(30) Priorität: 15.04.2003 DE 10317177
(43) Veröffentlichungstag der Anmeldung: 20.10.2004
(73) Patentinhaber: Rheinmetall Waffe Munition GmbH, 29345 Unterlüss (DE)
(72) Erfinder: Isgen, Helmut, 47877 Willich (DE); von Seidlitz, Henning, 41462 Neuss (DE)
(74) Vertreter: Dietrich, Barbara

(56) Entgegenhaltungen:
- US-A- 1 387 460
- US-A- 2 365 459
- US-A- 3 866 513
- US-A- 5 659 992

## Beschreibung

Die Erfindung betrifft einen Keilverschluß für eine Waffe mit einem gegenüber einer Rohrwiege rücklaufbaren Waffenrohr und einem Bodenstück, in dem ein quer zur Rohrseelenachse verschiebbar angeordneter, durch eine Öffnerwelle betätigbarer Verschlußkeil vorgesehen ist.

Bei großkalibrigen Waffen mit Querkeilverschlüssen ist es bekannt, den jeweiligen Verschlußkeil mittels einer senkrecht zur Rohrseelenachse vorgesehenen und mit einem wiegenfesten Fremdantrieb verbundenen Öffnerwelle beim Vorlauf des Waffenrohres automatisch zu öffnen, um beispielsweise nach einem Schuß die Patronenhülse zu entladen und eine neue Patrone in den Ladungsraum der Waffe einzuschieben. Nachteilig ist bei derartigen Querkeilverschlüssen unter anderem, daß ein Fremdantrieb und ein relativ aufwendiges Öffnergetriebe benötigt wird.

Aus der DE-PS 1 578 049 ist bereits ein als Bodenverschluß ausgebildeter Querverschluß bekannt, bei dem der Verschluß automatisch mit Hilfe von zwei rollenförmigen Mitnehmern geöffnet wird, die beim Vorlauf des Waffenrohres jeweils auf einer Kurvenbahn (Auflaufkurve) einer wiegenfesten Führungseinrichtung nach oben rollen und dabei den Bodenverschluß anheben. Nach dem Laden fällt der entriegelte Verschluß nach unten und verschließt das Waffenrohr. Bei dem Rücklauf des Waffenrohres wird dieses geradlinig in einer Führungsnut geführt, welche in die Kurvenbahn derart übergeht, daß die ansteigende Kurvenbahn im Bereich der Führungsnuten als nach oben ausschwenkbare Weiche ausgebildet ist. Ein separater Antrieb ist bei Waffen mit einem derartigen Bodenverschluß nicht erforderlich.

US-A-3866513 offenbart einen Keilverschluß für eine Waffe.

Der Erfindung liegt die Aufgabe zugrunde, einen einfach aufgebauten Keilverschluß anzugeben, mit dem ein automatisches Öffnen des Verschlusses bei hoher Schußfolge möglich ist, ohne daß ein zusätzlicher Fremdantrieb erforderlich ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, ähnlich wie bei Waffen mit Bodenverschluß eine Kurvenbahn an einer wiegenfesten Führungseinrichtung zur Führung eines bolzenförmigen Mitnehmers vorzusehen, wobei allerdings der Mitnehmer nicht direkt ein Heben und Senken des Verschlußkeiles verursacht, sondern eine Drehung der Öffnerwelle bewirkt, welche dann ihrerseits auf den Verschlußkeil, z.B. über ein Zahnradoder Hebelgetriebe, einwirkt.

Ähnlich wie bei den bekannten Bodenverschlüssen weist die Führungseinrichtung zur Führung des Mitnehmers beim Rücklauf des Waffenrohres eine gegenüber dem höchsten Punkt der Kurvenbahn tieferliegende gerade Führungsbahn auf, welche in den Einlaufbereich der ansteigenden Kurvenbahn übergeht, wobei mindestens der sich an den Einlaufbereich anschließende Bereich der ansteigenden Kurvenbahn der Führungseinrichtung als Weiche für den rücklaufenden zapfenförmigen Mitnehmer ausgebildet ist.

Als besonders vorteilhaft hat es sich erwiesen, wenn die Kurvenbahn aus mindestens zwei sich aneinander anschließenden Abschnitten besteht, wobei der erste Abschnitt der Kurvenbahn an einem ersten, sich direkt an den Einlaufbereich anschließenden Teil der Führungseinrichtung angeordnet ist und gegen den Druck einer Feder um eine senkrecht zur Längsachse des zapfenförmigen Mitnehmers angeordnete Achse schwenkbar ausgebildet ist, derart, daß beim Rücklauf des Waffenrohres der zapfenförmige Mitnehmer das erste Teil vom Waffenrohr seitlich wegschwenkt und dadurch in den Einlaufbereich gelangt.

Eine derartige Führungseinrichtung weist unter anderem die Vorteile auf, daß beim Rücklauf des Waffenrohres durch den zapfenförmigen Mitnehmer nur der erste Abschnitt gedreht wird, dessen Masse gering ist, so daß sie für eine schnelle Schußfolge auf Werte > 15 m/s beschleunigt werden kann.

Außerdem wird durch den abschnittsförmigen Aufbau der Kurvenbahn erreicht, daß bei einem Verschleiß der vorzugsweise aus einem gehärteten Material bestehenden Kurvenbahn nicht die gesamte Führungseinrichtung ersetzt werden muß, sondern jeweils nur das Teil, welches besonders beansprucht wurde.

Überdies hat es sich als vorteilhaft erwiesen, wenn die Kurvenbahn einen etwa sinusförmigen Verlauf aufweist. Dadurch wird eine ruck- und stoßfreie Gleitbewegung des zapfenförmigen Mitnehmers beim Öffnungshub sichergestellt.

Bei einer weiteren Ausführungsform der Erfindung stützt sich der zapfenförmige Mitnehmer nicht nur auf der Kurvenbahn ab, sondern wird auch durch eine oberhalb der Kurvenbahn angeordnete feste Kurve geführt, so daß der Mitnehmer entlang einer ansteigenden nutenförmigen Ausnehmung geführt wird. Die obere Kurve verhindert dabei, daß bei hohen Vorlaufgeschwindigkeiten des Waffenrohres (von z.B. 2,5 m/s) der Verschluß nicht nach außen weggeschleudert wird.

Als zweckmäßig hat es sich erwiesen, wenn die Länge des ersten Abschnittes der Kurvenbahn mindestens 60 % der Länge der gesamten Kurvenbahn beträgt.

Um die Führungseinrichtung oder Teile dieser Einrichtung im Bedarfsfalle schnell auswechseln zu können, ist bei einer Ausführungsform der Erfindung eine Grundplatte vorgesehen, an der das den zweiten Abschnitt der Kurvenbahn tragende zweite Teil fest und das den ersten Abschnitt der Kurvenbahn tragende erste Teil schwenkbar befestigt ist.

Ferner hat sich gezeigt, daß bei Verwendung des erfindungsgemäßen Keilverschlusses die dynamischen Belastungen wesentlich geringer sind als bei vergleichbaren Keilverschlüssen mit Öffnergetriebe zum automatischen Öffnen des Verschlußkeiles. Dadurch ist es möglich, die Grundplatte sowie das erste und zweite Teil der Führungseinrichtung aus Gußeisen herzustellen, was eine sehr kostengünstige Herstellung dieser Teile ermöglicht.

Weitere Einzelheiten und Vorteile der Erfindung ergeben sich aus den folgenden anhand von Figuren erläuterten Ausführungsbeispielen. Es zeigen:
Fig. 1 die Draufsicht auf den verschlußseitigen Bereich eines in einer Rohrwiege gelagerten großkalibrigen Waffenrohres;
Fig.2 eine schematische perspektivische Ansicht des in Fig. 1 mit II bezeichneten Bereiches der Rohrwiege mit daran angeordneten Führungseinrichtungen;
Fig.3 eine vergrößerte perspektivische Ansicht der in Fig.2 wiedergegebenen Führungseinrichtung in Explosionsdarstellung;
Fig.4 eine vergrößerte Seitenansicht des verschlußseitigen Bereiches des Waffenrohres entlang der in Fig. 1 mit IV-IV bezeichneten Linie und
Fig.5 eine vergrößerte Ansicht des verschlußseitigen Bereiches des Waffenrohres entlang der in Fig. 1 mit V-V bezeichneten Schnittlinie.

In Fig. 1 ist mit 1 eine Waffe mit einem gegenüber einer Rohrwiege 2 rücklaufbaren Waffenrohr 3 bezeichnet. Das Waffenrohr 3 ist heckseitig mit einem Bodenstück 4 verbunden, welches einen Querkeilverschluß 5 aufnimmt.

Der Querkeilverschluß 5 umfaßt einen quer zur Rohrseelenachse 6 verschiebbar angeordneten Verschlußkeil 7 sowie eine gestrichelt dargestellte Öffnerwelle 8, welche mit Öffnerhebeln 9 verbunden ist, die auf gegenüberliegenden Seiten an dem Verschlußkeil 7 angreifen. Außerdem ist die Öffnerwelle 8 auf ihrer rechten der Rohrwiege 2 zugewandten Seite mit einem Steuerhebel 10 verbunden, an dem ein zapfenförmiger Mitnehmer 11 befestigt ist. Dieser Mitnehmer 11 greift in eine an der Rohrwiege 2 befestigten Führungseinrichtung 12 ein.

Die Führungseinrichtung 12 umfaßt eine mit der Rohrwiege 2 z.B. verschraubte und aus Gußeisen bestehende Grundplatte 13 (Fig.3), an der zur Führung des Mitnehmers 11 beim Vorlauf des Waffenrohres 3 eine von einem Einlaufbereich 14 bis zu einem höchsten Punkt 26 ansteigende Kurvenbahn 15 (Fig.2) angeordnet ist, die einen etwa sinusförmigen Anstieg besitzt.

In einem vorgegebenen Abstand von der Kurvenbahn 15 ist eine obere Seitenwand 16 vorgesehen, die den gleichen Verlauf aufweist wie die Kurvenbahn 15, so daß der Mitnehmer 11 in einer nutenförmigen Ausnehmung 17 geführt wird.

Die Kurvenbahn 15 setzt sich aus zwei aneinander anschließende Abschnitte 18, 19 zusammen, wobei der erste Abschnitt 18 der Kurvenbahn 15 durch ein erstes, sich direkt an den Einlaufbereich 14 anschließendes Teil 20 der Führungseinrichtung 12 gebildet wird. Dieses erste Teil 20 besteht ebenfalls aus Gußeisen (z.B. 14NiCr18-Stahlfeinguß) und ist um eine senkrecht zur Längsachse des zapfenförmigen Mitnehmers 11 vorgesehene Achse 22 schwenkbar an der Grundplatte 13 der Führungseinrichtung 12 angeordnet und wird in seiner in Fig.2 dargestellten Ruhelage durch einen Stößel 23 gehalten (Fig.3). Dieser Stößel 23 wird von einer Feder 24 beaufschlagt, welche sich an der Grundplatte 13 abstützt.

Der zweite Abschnitt 19 der Kurvenbahn 15 wird durch ein zweites, fest mit der Grundplatte 13 verbundenes und auch aus Gußeisen bestehendes Teil 25 gebildet.

Außerdem besitzt die Führungseinrichtung 12 zur Führung des Mitnehmers 11 beim Rücklauf des Waffenrohres 3 eine gegenüber dem höchsten Punkt 26 der Kurvenbahn 15 tieferliegende gerade Führungsbahn 27, welche in den Einlaufbereich 14 der Kurvenbahn 15 übergeht.

Nachfolgend wird auf die Wirkungsweise des erfindungsgemäßen Keilverschlusses 5 eingegangen. Dabei sei angenommen, daß sich in dem Waffenrohr 3 ein Geschoß und eine Treibladung (z.B. eine Kartuschenladung) befinden und der Verschlußkeil 7 geschlossen ist.

Wird nun die Treibladung gezündet und damit der Schuß ausgelöst, so bewirkt der Abschuß des Geschosses einen Rückstoß, der das Waffenrohr 3 samt Bodenstück 4 nach hinten verschiebt (in Fig.1 durch den Pfeil 100 angedeutet). Dabei gleitet der zapfenförmige Mitnehmer 11 auf der Führungsbahn 27 ebenfalls nach hinten und schwenkt das mit dem ersten Abschnitt 18 der Kurvenbahn 15 versehene erste Teil 20 vom Waffenrohr 3 seitlich in eine entsprechende Ausnehmung der Rohrwiege 2, so daß der Mitnehmer 11 weitgehend ungehindert in den Einlaufbereich 14 der Kurvenbahn 15 gelangt.

Nachdem das Waffenrohr 3 in seine hinterste Stellung verschoben wurde, wird es ohne Unterbrechung durch einen Rohrvorholer (nicht dargestellt) wieder nach vorne geschoben. Bei diesem Vorlauf des Waffenrohres 3 und des Bodenstückes 4 durchläuft der zapfenförmige Mitnehmer 11 die ansteigende Kurvenbahn 15 (Fig.2) und bewirkt über das Verschwenken des Steuerhebels 10 und die Drehung der Öffnerwelle 8 ein Verschwenken der Öffnerhebel 9 (Fig.4 gestrichelte Darstellung) und somit ein Öffnen des Verschlußkeiles 7 (Fig.5 gestrichelte Darstellung).

Sobald der Mitnehmer 11 den höchsten Punkt 26 der Kurvenbahn 15 erreicht hat und somit der Verschlußkeil 7 automatisch in "geöffneter Position" arretiert wird (nicht dargestellt), erfolgt das Ansetzen des neuen Geschosses mittels eines Ladeautomaten (nicht dargestellt) sowie das Einführen einer neuen Treibladung. Mittels eines Auslösehebels (nicht dargestellt) wird der Verschlußkeil 7 geschlossen, wobei der zapfenförmige Mitnehmer 11 dem steil abfallenden Übergangsbereich 28 zwischen der Kurvenbahn 15 und der Führungsbahn 27 folgt, so daß das Waffenrohr 3 durch den nach unten fallenden Verschlußkeil 7 verschlossen wird. Anschließend kann dann der nächste Schuß ausgelöst werden.

### Bezugszeichenliste

- 1: Waffe
- 2: Rohrwiege
- 3: Waffenrohr
- 4: Bodenstück
- 5: Verschluß, Keilverschluß, Querkeilverschluß
- 6: Rohrseelenachse
- 7: Verschlußkeil
- 8: Öffnerwelle
- 9: Öffnerhebel
- 10: Steuerhebel
- 11: Mitnehmer
- 12: Führungseinrichtung
- 13: Grundplatte
- 14: Einlaufbereich
- 15: Kurvenbahn
- 16: (obere) Seitenwand
- 17: Ausnehmung
- 18: (erste) Abschnitt
- 19: (zweite) Abschnitt
- 20: (erstes) Teil
- 22: Achse
- 23: Stößel
- 24: Feder
- 25: (zweites) Teil
- 26: höchster Punkt
- 27: Führungsbahn
- 28: Übergangsbereich

- 100: Pfeil

## Patentansprüche

1. Keilverschluss für eine Waffe (1) mit einem gegenüber einer Rohrwiege (2) rücklaufbaren Waffenrohr (3) und einem Bodenstück (4), in dem ein quer zur Rohrseelenachse (6) verschiebbar angeordneter, durch eine Öffnerwelle (8) betätigbarer Verschlusskeil (7) vorgesehen ist, und an der Rohrwiege (2) auf der dem Waffenrohr (3) zugewandten Seite mindestens eine Führungseinrichtung (12) zur Führung eines zapfenförmigen Mitnehmers (11) vorgesehen ist, die Führungseinrichtung (12) zur Führung des Mitnehmers (11) beim Vorlauf des Waffenrohres (3) eine von einem Einlaufbereich (14) bis zu einem höchsten Punkt (26) ansteigende Kurvenbahn (15) und beim Rücklauf des Waffenrohres (3) eine gegenüber dem höchsten Punkt (26) der Kurvenbahn (15) tieferliegende gerade Führungsbahn (27) aufweist, welche in den Einlaufbereich (14) der ansteigenden Kurvenbahn (15) übergeht, wobei mindestens der sich an den Einlaufbereich (14) anschließende Bereich der Kurvenbahn (15) der Führungseinrichtung (12) als eine Weiche für einen rücklaufenden zapfenförmigen Mitnehmer (11) ausgebildet ist, **dadurch gekennzeichnet, dass** die Öffnerwelle (8) auf ihrer der Rohrwiege (2) zugewandten Seite mit mindestens einem Steuerhebel (10) verbunden ist, so dass beim Vorlauf des Waffenrohres (3) der Steuerhebel (10) verschwenkt wird, an dem der zapfenförmige Mitnehmer (11) befestigt ist, und die Öffnerwelle (8) zur Öffnung des Verschlusskeils (7) gedreht wird, wobei der Mitnehmer (11) nicht direkt ein Heben und Senken des Verschlusskeils (7) verursacht, sondern eine Drehung der Öffnerwelle (8) bewirkt, welche dann ihrerseits auf den Verschlusskeil (7) beispielsweise über ein Zahnrad- oder Hebelgetriebe einwirkt.

2. Keilverschluß nach Anspruch 1, **dadurch gekennzeichnet, daß** die Kurvenbahn (15) aus mindestens zwei sich aneinander anschließenden Abschnitten (18, 19) besteht, wobei der erste Abschnitt (18) der Kurvenbahn (15) an einem ersten, sich direkt an den Einlaufbereich (14) anschließenden Teil (20) der Führungseinrichtung (12) angeordnet ist und gegen den Druck einer Feder (24) um eine senkrecht zur Längsachse des zapfenförmige Mitnehmers (11) angeordnete Achse (22) schwenkbar ausgebildet ist, derart, daß beim Rücklauf des Waffenrohres (3) der zapfenförmige Mitnehmer (11) das erste Teil (20) vom Waffenrohr (3) seitlich wegschwenkt und dadurch in den Einlaufbereich (14) gelangt.

3. Keilverschluß nach Anspruch 2, **dadurch gekennzeichnet, daß** die Länge des ersten Abschnittes (18) der Kurvenbahn (15) mindestens 60 % der Länge der gesamten Kurvenbahn (15) beträgt.

4. Keilverschluß nach einem der Ansprüche 1 bis 3, **dadurch gekennzeichnet, daß** die Kurvenbahn (15) einen etwa sinusförmig ansteigenden Verlauf aufweist.

5. Keilverschluß nach einem der Ansprüche 1 bis 4, **dadurch gekennzeichnet, daß** die Kurvenbahn (15) aus einem gehärteten Material besteht.

6. Keilverschluß nach einem der Ansprüche 2 bis 5, **dadurch gekennzeichnet, daß** die Führungseinrichtung (12) eine Grundplatte (13) umfaßt, an der das den zweiten Abschnitt (19) der Kurvenbahn (15) tragende zweite Teil (25) fest und das den ersten Abschnitt (18) der Kurvenbahn (15) tragende erste Teil (25) schwenkbar befestigt ist.

7. Keilverschluß nach einem der Ansprüche 2 bis 6, **dadurch gekennzeichnet, daß** die Grundplatte (13) sowie das erste und zweite Teil (20, 25) der Führungseinrichtung (12) aus Gußeisen bestehen.

8. Keilverschluß nach Anspruch 7, **dadurch gekennzeichnet, daß** es sich bei dem Gußeisen um einen 14NiCr18-Stahlfeinguß handelt.

9. Keilverschluß nach einem der Ansprüche 1 bis 8, **dadurch gekennzeichnet, daß** der zapfenförmige Mitnehmer (11) beim Vorlauf des Waffenrohres (3) in einer nutenförmigen Ausnehmung (17) geführt wird, wobei die untere Seitenwand der nutenförmigen Ausnehmung (17) durch die Kurvenbahn (15) gebildet wird.

## Claims

1. Wedge breech lock for a weapon (1) having a weapon barrel (3) which can recoil with respect to a barrel cradle (2) and having a base piece (4) in which a breech wedge (7) is provided which is arranged such that it can move transversely with respect to the barrel bore axis (6) and can be operated by an opener shaft (8), and at least one guide device (12) for guiding a driver (11) which is in the form of a pin is provided on the barrel cradle (2), on the side facing the weapon barrel (3), in order to guide the driver (11) during forward movement of the weapon barrel (3), the guide device (12) has a curved track (15), which rises from an inlet area (14) to a highest point (26) and, during recoil of the weapon barrel (3), has a straight guide track (27), which is located lower than the highest point (26) of the curved track (15) and merges into the inlet area (14) of the rising curved track (15), wherein at least that area of the curved track (15) of the guide device (12) which is adjacent to the inlet area (14) is in the form of a switch for a backward-moving driver (11) in the form of a pin, **characterized in that** the opener shaft (8) is connected on its side facing the barrel cradle (2) to at least one control lever (10) such that, during the forward movement of the weapon barrel (3), the control lever (10) is pivoted, to which control lever (10) the driver (11) which is in the form of a pin is attached, and the opener shaft (8) is rotated in order to open the breech wedge (7), in which case the driver (11) does not directly result in the breech wedge (7) being raised and lowered but causes rotation of the opener shaft (8), which then itself acts on the breech wedge (7), for example via a gear wheel or lever transmission.

2. Wedge breech lock according to Claim 1, **characterized in that** the curved track (15) comprises at least two mutually adjacent sections (18, 19), wherein the first section (18) of the curved track (15) is arranged on a first part (20), which is directly adjacent to the inlet area (14), of the guide device (12) and is designed such that it can pivot against the pressure of a spring (24) about an axis (22) which is arranged at right angles to the longitudinal axis of the driver (11), which is in the form of a pin, such that, when the weapon barrel (3) recoils, the driver (11) which is in the form of a pin moves the first part (20) laterally away from the weapon barrel (3), and thus enters the inlet area (14).

3. Wedge breech lock according to Claim 2, **characterized in that** the length of the first section (18) of the curved track (15) is at least 60% of the length of the entire curved track (15).

4. Wedge breech lock according to one of Claims 1 to 3, **characterized in that** the curved track (15) has an approximately sinusoidally rising profile.

5. Wedge breech lock according to one of Claims 1 to 4, **characterized in that** the curved track (15) is composed of a hardened material.

6. Wedge breech lock according to one of Claims 2 to 5, **characterized in that** the guide device (12) has a base plate (13) to which the second part (25), which supports the second section (19) of the curved track (15), is firmly attached and the first part (25), which supports the first section (18) of the curved track (15), is attached such that it can pivot.

7. Wedge breech lock according to one of Claims 2 to 6, **characterized in that** the base plate (13) as well as the first and second parts (20, 25) of the guide device (12) are composed of cast iron.

8. Wedge breech lock according to Claim 7, **characterized in that** the cast iron is a 14NiCr18 fine cast steel.

9. Wedge breech lock according to one of Claims 1 to 8, **characterized in that** the driver (11) which is in the form of a pin is guided during the forward movement of the weapon barrel (3) in a groove-like recess (17), with the lower side wall of the groove-like recess (17) being formed by the curved track (15).

## Revendications

1. Mécanisme de culasse pour une arme (1), comprenant un canon d'arme (3) capable de revenir en arrière par rapport à un berceau de canon (2) et un anneau de culasse (4), dans lequel est prévue une culasse (7) disposée de manière à coulisser transversalement à l'axe du fût de canon (6), pouvant être actionnée par un arbre d'ouverture (8), et dans lequel, sur le berceau de canon (2) du côté tourné vers le canon d'arme (3), au moins un dispositif de guidage (12) est prévu pour guider un dispositif d'entraînement en forme de tourillon (11), le dispositif de guidage (12) pour le guidage du dispositif d'entraînement (11), lors de l'avance du canon d'arme (3), présentant une courbe (15) montant depuis une région d'entrée (14) jusqu'à un sommet (26), et lors du retour du canon d'arme (3), présentant une trajectoire de guidage (27) droite plus basse par rapport au sommet (26) de la courbe (15), qui se prolonge par la région d'entrée (14) de la courbe montante (15), au moins la région de la courbe (15) du dispositif de guidage (12) se raccordant à la région d'entrée (14) étant réalisée sous forme de berceau pour un dispositif d'entraînement (11) en forme de tourillon revenant en arrière, **caractérisé en ce que** l'arbre d'ouverture (8) est connecté sur son côté tourné vers le berceau de canon (2) à au moins un levier de commande (10), de sorte que, lors de l'avance du canon d'arme (3), le levier de commande (10) soit pivoté, sur lequel levier est fixé le dispositif d'entraînement en forme de tourillon (11), et l'arbre d'ouverture (8) est tourné pour ouvrir la culasse (7), le dispositif d'entraînement (11) ne provoquant pas directement un levage et un abaissement de la culasse (7), mais provoquant une rotation de l'arbre d'ouverture (8), qui agit alors pour sa part sur la culasse (7) par exemple par le biais d'une transmission à roue dentée ou d'une transmission à levier.

2. Mécanisme de culasse selon la revendication 1, **caractérisé en ce que** la courbe (15) se compose d'au moins deux portions se raccordant l'une à l'autre (18, 19), la première portion (18) de la courbe (15) étant disposée sur une première partie (20) du dispositif de guidage (12) se raccordant directement à la région d'entrée (14), et étant réalisée de manière à pouvoir pivoter à l'encontre de la pression d'un ressort (24) autour d'un axe (22) disposé perpendiculairement à l'axe longitudinal du dispositif d'entraînement (11) en forme de tourillon, de telle sorte que lors du retour du canon d'arme (3), le dispositif d'entraînement en forme de tourillon (11) écarte latéralement par pivotement la première partie (20) du canon d'arme (3) et parvienne alors dans la région d'entrée (14).

3. Mécanisme de culasse selon la revendication 2, **caractérisé en ce que** la longueur de la première portion (18) de la courbe (15) vaut au moins 60% de la longueur de la courbe totale (15).

4. Mécanisme de culasse selon l'une quelconque des revendications 1 à 3, **caractérisé en ce que** la courbe (15) présente une allure montante approximativement sinusoïdale.

5. Mécanisme de culasse selon l'une quelconque des revendications 1 à 4, **caractérisé en ce que** la courbe (15) se compose d'un matériau trempé.

6. Mécanisme de culasse selon l'une quelconque des revendications 2 à 5, **caractérisé en ce que** le dispositif de guidage (12) comprend une plaque de base (13) à laquelle la deuxième partie (25) portant la deuxième portion (19) de la courbe (15) est fixée fixement, et à laquelle la première partie (20) portant la première portion (18) de la courbe (15) est fixée de manière pivotante.

7. Mécanisme de culasse selon l'une quelconque des revendications 2 à 6, **caractérisé en ce que** la plaque de base (13) ainsi que la première et la deuxième partie (20, 25) du dispositif de guidage (12) se composent de fonte.

8. Mécanisme de culasse selon la revendication 7, **caractérisé en ce que** la fonte est une fonte d'acier fin 14NiCr18.

9. Mécanisme de culasse selon l'une quelconque des revendications 1 à 8, **caractérisé en ce que** le dispositif d'entraînement (11) en forme de tourillon, lors de l'avance du canon d'arme (3), est guidé dans un évidement en forme de rainure (17), la paroi latérale inférieure de l'évidement en forme de rainure (17) étant formée par la courbe (15).
